# EUROPÄISCHE PATENTSCHRIFT

(11) **EP 0 084 085 B1**
(45) Veröffentlichungstag und Bekanntmachung des Hinweises auf die Patenterteilung: **07.08.1985**
(21) Anmeldenummer: 82109589.0
(22) Anmeldetag: 16.10.1982
(51) Int. Cl.: F04C 27/02

(54) **Vakuumpumpe mit einem Saugstutzen-Ventil und Betriebsverfahren dafür**
Vacuum pump with a suction branch valve, and method for its operation
Pompe à vide avec une soupape dans la tubulure d'aspiration et son procédé de mise en activité

(30) Priorität: 17.12.1981 DE 3150033
(43) Veröffentlichungstag der Anmeldung: 27.07.1983
(73) Patentinhaber: Leybold-Heraeus GmbH, D-5000 Köln 51 (DE)
(72) Erfinder: Berges, Hanns-Peter, Dr., D-5000 Köln 90 (DE); Frieden, Peter, D-5000 Köln 50 (DE); Kabelitz, Hans-Peter, Dr., D-5000 Köln 90 (DE)
(74) Vertreter: Leineweber, Jürgen, Dipl.-Phys.

## Beschreibung

Die Erfindung bezieht sich auf eine Vakuumpumpe mit einem Saugstutzenventil, das ein mit dem Kolben einer Zylinder-Kolben-Einrichtung verbundenes Verschlußelement aufweist, wobei in den Zylinder das eine Ende einer Druckmittelleitung mündet, deren anderem Ende ein Ventil zugeordnet ist, welches die Druckmittelleitung in Abhängigkeit vom Betriebszustand der Pumpe öffnet oder verschließt. Außerdem bezieht sich die Erfindung auf ein zweckmäßiges Betriebsverfahren für eine Vakuumpumpe mit einem in Abhängigkeit vom Betriebszustand der Pumpe arbeitenden Saugstutzenventil.

Rotierende Vakuumpumpen werden mit Dichtungsflüssigkeiten, vorzugsweise Öl, betrieben, um hohe Endvakuumverte zu erreichen. Gleichzeitig dient das Öl der Schmierung von Lagerungen und der Kühlung der Pumpe. Nach dem Anhalten derartiger Pumpen - sei es durch normales Abschalten, Stromausfall oder eine andere Betriebsstörung - besteht die Gefahr, daß Öl in den Rezipienten hochsteigt, insbesondere wenn dieser unter Vakuum steht, und dort unerwünschte Verunreinigungen verursacht. Zur Vermeidung dieser Nachteile sind eine Reihe von Lösungen bekannt, die in dem Aufsatz « Saugstutzensperre verhindert Ölrücksteigen an rotierenden Vakuumpumpen •, Maschinenmarkt, Würzburg, 79 (1973), 54, Seiten 1191 bis 1193, beschrieben sind. Unter anderem ist es daraus vorbekannt, eine Vakuumpumpe mit einem Saugstutzenventil der eingangs erwähnten Art auszurüsten (Bild 4 dieses Aufsatzes). Als Druckmittel dient Luft. Die Eintrittsöffnung der Druckmittelleitung ist je nach Betriebszustand der Pumpe geschlossen oder offen. Hierzu ist ein auf der Pumpenwelle angeordneter Fliehkraftschalter vorgesehen, mit dessen Hilfe die Eintrittsöffnung der Druckmittelleitung während des Anlaufens der Pumpe verschlossen wird. Dadurch wird die Öffnungsbewegung des Verschlußelementes des Saugstutzenventils bewirkt. Kommt die Vakuumpumpe, aus welchem Grund auch immer, zum Stillstand, dann bewirkt der Fliehkraftschalter ein Freigeben der Eintrittsöffnung, so daß Luft unter Atmosphärendruck in den Zylinder mit dem Kolben des Saugstutzenventils eindringt und dadurch die Schließbewegung des Saugstutzenventils bewirkt. Zusätzlich ist eine Düse vorgesehen, über die nach der Einleitung der Schließbewegung des Saugstutzenventils eine Belüftung des Pumpenraumes erfolgt.

Nachteilig an der vorbekannten Lösung ist, daß der unerwünschte Luftschluck, der ein Ansteigen des Druckes im am Saugstutzen angeschlossenen Rezipienten bewirkt, immer noch vorhanden ist, da nicht völlig vermieden werden kann, daß ein Teil der die Bewegung des Kolbens des Saugstutzenventils verursachenden Luft zwischen Kolben und Zylinder bereits zu einem Zeitpunkt in den Saugraum dringt, in dem das Saugstutzenventil noch nicht seine Schlie- βstellung eingenommen hat. Zusätzlich dringt Luft durch die der Belüftung des Pumpenraumes dienende Düse in den Saugraum und vergrößert dadurch den Luftschluck. Der Luftschluck könnte bei der vorbekannten Lösung nur durch ein sehr enges Spiel zwischen Kolben und Zylinder und durch Verzicht auf eine der späteren Belüftung der Pumpe dienende Düse erreicht werden. Eine solche Lösung hätte nicht nur den Nachteil, daß eine selbsttätige Belüftung des Pumpenraumes nach einem Stillstand nicht mehr eintritt, sondern auch den Mangel, daß eine mit äußerst engen Toleranzen hergestellte Zylinder-Kolben-Einrichtung empfindlich gegen Verschmutzungen ist. Tritt z. B. eine Ölverschmutzung auf, die bei ölgedichteten Drehschieberpumpen häufiger vorkommt, dann arbeitet ein derartiges SaugstutzenVentil nicht mehr zuverlässig. Die Öffnungszeit wird erheblich verlängert, beziehungsweise bei kleinen Druckdifferenzen öffnet das Ventil über haupt nicht mehr. Ein weiterer Nachteil der Spieleinengung besteht in dem erheblichen Anstieg der Herstellkosten.

Der vorliegenden Erfindung liegt die Aufgabe zugrunde, eine Vakuumpumpe mit einem Saugstutzenventil der eingangs genannten Art zu schaffen, bei der trotz des Vorhandenseins einer relativ großen Toleranz in der Zylinder-Kolben-Einrichtung für das Saugstutzenventil der unerwünschte Luftschluck praktisch nicht mehr auftritt.

Erfindungsgemäß wird diese Aufgabe dadurch gelöst, daß sich oberhalb der Eintrittsöffnung der Druckmittelleitung zum Zwecke der Überlagerung dieser Eintrittsöffnung mit Öl ein zur Atmosphäre hin offenes Ölvorratsgefäß befindet und daß die die Eintrittsöffnung überlagernde Ölmenge so gering ist, daß sie während des Schließvorganges des Saugstutzenventiles im wesentlichen nur der Abdichtung des zwischen dem Kolben und dem Zylinder bestehenden Spaltes dient. Wird eine in dieser Weise ausgebildete Pumpe stillgesetzt, dann gelangt - zumindest zunächst - nicht Luft, sondern Öl unter den der Betätigung des Saugstutzenventils dienenden Kolben, so daß ein Luftschluck nicht mehr auftreten kann. Nachdem das Öl seine Abdichtungsfunktion erfüllt hat, gelangt Luft unter den Kolben. Eine derartige hydropneumatische Betätigung des Saugstutzenventils hat im Vergleich zu einer vollständig hydraulischen Betätigung den Vorteil wesentlich kürzerer Schließzeiten.

Weiterhin ist zweckmäßig, das zwischen dem Kolben und dem Zylinder bestehende Spiel so groß zu wählen, daß nach dem Verschließen des Saugstutzenventils über den vorhandenen Spalt die Belüftung der Pumpe erfolgt. Eine gesonderte Düse zur Belüftung des Pumpenraumes ist dann nicht mehr erforderlich. Außerdem ist die Herstellung von Zylinder-Kolben-Einrichtungen mit relativ großem Spiel nicht mit hohen Kosten verbunden.

Ein weiterer Vorteil im Rahmen der Erfindung besteht darin, daß die Steuerung des Saugstutzenventils derart betrieben werden kann, daß sie in Abhängigkeit vom Öldruck in einem u. a. der Versorgung der Lagerungen der Vakuumpumpe dienenden Ölkreislauf erfolgt. Damit kann in besonders einfacher und sicherer Weise eine hydro-pneumatische Betätigung des Saugstutzenventils realisiert werden.

Weitere Vorteile und Einzelheiten der Erfindung sollen anhand von in den Figuren 1 bis 4 dargestellten Ausführungsbeispielen erläutert werden. Es zeigen :
Figur 1 ein Schema eines Ölkreislaufs in einer Vakuumpumpe nach der Erfindung mit hydropneumatisch gesteuertem Saugstutzenventil,
Figur 2 ein Ausführungsbeispiel für eine Vakuumpumpe nach der Erfindung, teilweise im Schnitt, teilweise in Ansicht der vorderen Stirnwand des Pumpenkörpers,
Figur 3 einen Schnitt durch die Stirnwand des Pumpenkörpers nach der Linie 111-111 in Fig. 2 und
Figur 4 einen Schnitt durch die Stirnwand des Pumpenkörpers nach der Linie IV-IV in Fig. 2.

Beim Schema nach Fig. 1 sind im wesentlichen nur diejenigen Teile der erfindungsgemäßen Vakuumpumpe dargestellt, die im Rahmen der Erfindung eine besondere Rolle spielen. Mit 1 ist der Ölkasten oder das äußere Pumpengehäuse bezeichnet, das teilweise mit Öl 2 gefüllt ist. Im Schnitt dargestellt ist weiterhin der Saugstutzen 3 mit dem Saugstutzenventil 4, das von dem plattenförmigen Ventilsitz 5 mit der Öffnung 6 und dem Ventilteller 7 gebildet wird. Der Ventilteller 7 steht mit einem Kolben 8 in Verbindung, der im Zylinder 9 verschiebbar angeordnet ist.

Der Ölkreislauf der Pumpe wird gebildet von der Ansaugleitung 11, über die mittels der Ölpumpe 12 Öl aus dem Ölvorrat 2 in die Öldruckleitung 13 gefördert wird. Im Bereich der Austrittsöffnung 14 der Öldruckleitung 13 ist eine Drossel 15 angeordnet, welche für die Aufrechterhaltung des gewünschten Öldruckes (zwischen 1,5 und 2 bar, vorzugsweise 1,7 bar) sorgt und über die der Abbau des Druckes auf den Druck im Ölkasten 1 erfolgt. Über Abzweigungen 16, 17, 18 erfolgt die Versorgung der in der Pumpe vorhandenen Lagerungen mit Drucköl. Drei Ölversorgungsleitungen (16, 17, 18) sind im Falle einer zweistufigen Pumpe erforderlich, bei der zwei Endlager und ein Zwischenlager der beiden Rotoren mit Öl versorgt werden müssen. Im Falle einer einstufigen Pumpe reichen zwei der drei Abzweigleitungen aus. Nach dem Druchströmen der Lagerungen gelangt das in die Abzweigleitungen 16, 17, 18 eingetretene Öl wieder in den Ölvorrat 2.

In die Druckölleitung 13 ist unmittelbar hinter der Ölpumpe 12 ein Ölfilter 19 eingeschaltet, so daß sichergestellt ist, daß ausschließlich gereinigtes Öl durch die Leitung 13 und durch die daran angeschlossenen Abzweigleitungen strömt.

Eine weitere Abzweigleitung 21 mündet in den Steuerzylinder 22, in dem sich der Steuerkolben 23 befindet. Auf der der Einmündung der Leitung 21 gegenüberliegenden Seite des Kolbens 23 mündet die Druckmittelleitung 24 in den Zylinder 22, deren anderes Ende mit dem Zylinder 9 auf der dem Ventilteller 7 abgewandten Seite des Kolbens 8 verbunden ist. Die Eintrittsöffnung 25 der Druckmittelleitung 24 in den Zylinder 22 ist als Ventilsitz ausgebildet. Dazu ist in die Eintrittsöffnungen 25 ein Stöpsel 26 mit einem Dichtwulst 27 eingesteckt. Als Verschlußglied dient die Stirnseite 28 eines zylindrischen Ansatzes 29 am Steuerkolben 23 mit gegenüber dem Steuerkolben verringertem Durchmesser. Der Steuerkolben 23 steht unter der Wirkung einer Feder 31, die zwischen dem Steuerkolben 23 und der Stirnwand 32 mit der Eintrittsöffnung 25 der Druckmittelleitung 24 angeordnet und als Druckfeder ausgebildet ist.

Der zylindrische Ansatz 29 ist mittels des Gewindes 33 in den Steuerkolben 23 einschraubbar, so daß auf die im Schließzustand des Steuerventils 27, 28 wirkende Kraft der Feder 31 Einfluß genommen werden kann.

In den Zylinder 22 mündet eine weitere Leitung 34, die mit einem oben offenen Ölvorratsgefäß 35 geringen Volumens verbunden ist. Die Einmündung der Leitung 34 in den Zylinder 22 liegt auf der der Einmündung der Leitung 21 entgegengesetzten Seite des Steuerkolbens 23.

Während des Betriebs einer nach diesem Schema aufgebauten Pumpe fördert die Ölpumpe 12 Öl aus dem Ölvorrat 2 in die Öldruckleitung 13. Die Ölpumpe 12 kann als Drehschieberpumpe oder Zahnradpumpe ausgebildet sein und ist in bekannter Weise mit der Pumpenwelle als Antrieb gekoppelt (vgl. GB-PS 875 444). Die Fördereigenschaften der Pumpe 12 und die Größe der Drossel 15 sind so bemessen, daß sich nach dem Anlaufen der Vakuumpumpe der gewünschte Öldruck in der Leitung 13 aufbaut und gehalten wird. Dieser Druck wirkt auf den Kolben 23 und überwindet die Kraft der Feder 31, so daß die Eintrittsöffnung 25 der Druckmittelleitung 24 verschlossen ist. Das Saugstutzenventil 4 befindet sich in seiner Offenstellung, so daß der an den Saugstutzen 3 angeschlossene Rezipient evakuiert wird.

Während dieses Betriebszustandes strömen durch die Öldruckleitung 13 bestimmte Ölmengen, die mit 0" Q₂ und 0₃ bezeichnet sind. Der Kolben 23 bildet mit der Wand des Zylinders 22 einen relativ großen Spalt 36, so daß sich der Zylinderraum 22 unterhalb des Kolbens 23 und der Ölvorratsraum 35 mit Öl füllen. Wegen des Spaltes 36 wird ein ständiger Ölstrom mit der Menge Q₄ aufrechterhalten. Überschüssiges Öl gelangt vom Ölvorrat 35 wieder in den Öivorrat 2. Die Ölpumpe 12 ist so dimensioniert, daß der gesamte Öikreislauf mit Überschußöl gefahren wird, d. h., zu jeder Zeit strömt mehr Öl durch den Ölkreislauf, als von der Pumpe benötigt wird.

Wird die Pumpe abgestellt, nimmt gleichzeitig die von der Ölpumpe 12 geförderte Ölmenge ab, so daß der Öldruck in der Leitung 13 nachläßt. Bei Unterschreiten eines bestimmten Druckes

wird die Eintrittsöffnung 25 freigegeben, so daß infolge des auf der Oberfläche des Öls in dem Ölvorrat 35 herrschenden Atmosphärendruckes Öl in die Druckmittelleitung 24 gedrückt wird und unter den Kolben 8 in Zylinder 9 gelangt. Die unterhalb des Kolbens 23 und im Ölvorrat 35 befindliche Ölmenge ist so gering, daß das in den Zylinder 9 gelangende Öl im wesentlichen nur der Abdichtung des Kolbens 8 gegenüber seiner Zylinderwand dient. Das eigentliche Druckmittel zur Betätigung des Kolbens 8 ist die Luft, die im Anschluß an das Öl durch den Ölvorrat 35 in die Druckmittelleitung 24 gelangt. Die gesamte im Zylinder 22 und im Ölvorratsgefäß 35 befindliche Ölmenge ist deshalb so groß bzw. klein gewählt, daß einerseits eine Abdichtung des Spaltes zwischen Kolben 8 und Zylinderwand 9 während des Schließvorganges sichergestellt ist und andererseits die Pumpe kurz nach dem Abschalten belüftet wird. Diese Vorgänge bewirken ein Schließen des Saugstutzenventils 4 ohne den unerwünschten Luftschluck. Nachdem das Saugstutzenventil 4 geschlossen ist und die nachdrängende Luft das zwischen dem Kolben 8 und der Zylinderwandung 9 befindliche Öl verdrängt hat, erfolgt hierüber die Belüftung des Pumpenraumes. Die Funktion der Saugstutzenventilsteuerung ist unabhängig von der Existenz eines Ölfilters 19, d. h., auch bei einem Ölkreislauf ohne Ölfilter 19 (vgl. gestrichelt eingezeichneten Leitungsabschnitt 20) arbeiten das Saugstutzenventil und seine Steuermittel einwandfrei.

Ein besonderer Vorteil der beschriebenen Ausführung des Saugstutzenventils 4 und seiner in Abhängigkeit vom Öldruck arbeitenden Steuermittel liegt noch darin, daß beide Zylinder-Kolben-Einrichtungen 8, 9 bzw. 22, 23 wegen der erwünschten Spalte zwischen Kolben und Zylinder kaum toleranzanfällig sind und deshalb ohne besonderen Kostenaufwand herstellbar sind. Durch geeignete Wahl der strömenden Ölmengen 0₁ und 0₄, der Drosselstellendurchmesser und durch entsprechendes Anpassen der Kraft der Feder 31 können die Steuermittel derart justiert werden, daß bereits bei relativ kleinen Drucksenkungen im Ölkreislauf (z. B. ein Absinken des Solldruckes von ca. 1,7 bar auf 1,4 bar) die Eintrittsöffnung 25 der Druckmittelleitung 24 freigegeben wird. Die Ansprechzeit des Saugstutzenventils 4 ist aufgrund der hydropneumatischen Betätigung so klein, daß sichergestellt ist, daß bereits vor dem endgültigen Auslaufen der Vakuumpumpe das Saugstutzenventil geschlossen ist. Generell hat die Ansteuerung des Saugstutzenventils durch den Öldruck in einem Ölkreislauf, der von einer auf der Pumpenwele angeordneten Ölpumpe versorgt wird, den Vorteil einer schnellen und sicheren Betriebsweise, da vom Öldruck im Ölkreislauf eindeutig der Betriebszustand der Pumpe abgeleitet werden kann.

Der Austrittsöffnung 14 der Leitung 13 ist eine federnde Abdeckung 41 zugeordnet, die - gemeinsam mit einer besonderen Gestaltung der Wandung 42 im Bereich der Austrittsöffnung 14 - mehrere Funktionen erfüllt. Die Austrittsöffnung 14 ist von einer konzentrischen Nut 43 in der Wandung 42 umgeben, die bis in eine Bohrung 44 reicht, durch die das der Versorgung des Pumpenraumes dienende Öl hindurchtritt. Diese Bohrung ist ebenfalls mit einer Drossel 45 ausgerüstet, deren Größe der Saugleistung bzw. dem Ölbedarf der jeweiligen Pumpe angepaßt ist. Die federnde Abdeckung 41, die vorzugsweise aus einem elastischen Stahlbandabschnitt besteht, überdeckt sowohl die Austrittsöffnung 14 der Öldruckleitung 13 als auch die Bohrung 44. Ihre Kraft und der Abstand der Befestigungspunkte 46, 47 von den Ölkanälen 13, 44 sind so gewählt. daß sie für das aus der Austrittsöffnung 14 austretende Öl eine Druckstufe mit einer vernachlässigbaren Druckdifferenz darstellt. Praktisch tritt das Öl mit dem Druck des Ölkastens aus der Austrittsöffnung 14 aus. Außerdem gilt auch an dieser Stelle des Ölkreislaufs, daß er mit Überschußöl gegahren wird, d. h., daß selbst bei Enddruckbetrieb der Pumpe durch die Austrittsöffnung 14 mehr Öl austritt, als von der Pumpe durch die Bohrung 44 bzw. Drossel 45 angesaugt wird.

Während des Betriebs der Pumpe wird das Drucköl infolge der Drossel 15 auf den Druck im Ölkasten entspannt und strömt zunächst in die die Austrittsöffnung 14 umgebende Nut 43. Aus dieser Nut, die mit der Bohrung 44 in Verbindung steht, strömt ein Teil des Öles infolge der Saugwirkung des Pumpenraumes durch die Bohrung 44 bzw. Drossel 45 hindurch. Überschüssiges Öl gelangt in den Ölvorrat 2 zurück. Durch die federnde Abdeckung 41 ist sichergestellt, daß durch die Bohrung 44 und die Drossel 45 nur solches Öl strömt, das aus der Austrittsöffnung 14 ausgetreten ist. In den Pumpenraum gelangt deshalb ausschließlich Öl, das den Ölfilter 19 durchströmt hat. Beeinträchtigungen des Pumpenraumes durch verschmutztes Öl treten deshalb nicht mehr auf. Dennoch arbeitet die Pumpe wie eine selbstansaugende Pumpe, d. h., sie bestimmt die von ihr benötigte Ölmenge selbst. In hohen Druckbereichen treten z. B. geringe Ölmengen durch die Drossel 45 hindurch, so daß unerwünscht hohe Öldampfanteile in den aus der Pumpe austretenden geförderten Medien nicht vorhanden sind. Unabhängig davon ist sichergestellt, daß die Lagerungen mit Drucköl versorgt werden.

Weiterhin wird durch die federnde Abdeckung und die spezielle Nutausbildung eine Ölabsperrung bei Stillstand der Pumpe erreicht. In diesem Betriebszustand bewirkt der durch die Bohrung 44 hindurch wirkende Unterdruck im Pumpenraum, daß sich die federnde Abdeckung dicht an die Wandung 42 anlegt. Dadurch versperrt die Abdeckung die Bohrung 44 vollständig, so daß die Ölzufuhr zur Vakuumpumpe unterbleibt. Durch diese Lösung ergibt sich ein weiterer Vorteil. Es existiert generell das Problem, daß es bei einem versehentlichen Rückwärtsiauf der Pumpe (infolge falschen Stromanschlusses) zu einem unerwünschten Ölanstieg im Saugstutzen kommt. Durch diese Anordnung wird dieser Ölanstieg zuverlässig verhindert.

Fig. 2 zeigt eine Drehschiebervakuumpumpe. Während des Betriebs der Pumpe gelangen die geförderten Gase durch den Saugstutzen 3, das offene Saugstutzenventil 4, über den in der Zeichnungsebene nicht sichtbaren und deshalb als Pfeil dargestellten Saugkanal 51 in den Pumpenraum 52, in dem sich der Rotor 53 mit den Schiebern 54 befindet. Die komprimierten Gase gelangen durch den Austrittskanal 55 in den Ölkasten 1, der bis zur Linie 56 mit Öl gefüllt ist, so daß die federnde Abdeckung 41 unterhalb des Ölspiegels liegt. Der eigentliche Auspuffstutzen ist nicht dargestellt.

Die Stirnwand 42 des im Ölkasten 1 angeordneten Pumpenkörpers 57 ist in ihrem unteren Teil in Ansicht dargestellt. Schnitte durch diese Stirnwand in Höhe der Linien 111-111 und IV-IV zeigen die Figuren 3 und 4. In der Stirnwand 42 endet die Öldruckleitung 13 mit der Drosselstelle 15. Vor der Entspannung des Öls auf den Druck im Ölkasten infolge der Drossel 15 erfolgt noch die Schmierung des in der Stirnwand 42 angeordneten Lagers der Pumpwelle (nicht dargestellt) über die als Bohrung ausgebildete Abzweigleitung 17. Nach außen hin ist diese Bohrung durch den Stöpsel 58 verschlossen.

Mittels der Schrauben 46, 47 ist die federnde Abdeckung 41 (in Fig. 2 gestrichelt dargestellt) auf der Stirnwand 42 befestigt. Sie überdeckt die beiden Öffnungen 14 und 44 sowie die die Öffnung 14 umgebende Nut 43. Die Düse 15 ist durch beidseitiges Bohren der Stirnwand 42 hergestellt. Die Düse 45 ist mittels eines Gewindes 59 in die Stirnwand 42 eingeschraubt, so daß je nach Saugleistung der Pumpe unterschiedliche Düsen verwendet werden können.

## Patentansprüche

1. Vakuumpumpe mit einem Saugstutzenventil (4), das ein mit dem Kolben (8) einer Zylinder-Kolben-Einrichtung (8, 9) verbundenes Verschlußelement (7) aufweist, wobei in den Zylinder (9) das eine Ende einer Druckmittelleitung (24) mündet, deren anderem Ende ein Ventil (27, 28) zugeordnet ist, welches die Druckmittelleitung (24) in Abhängigkeit vom Betriebszustand der Pumpe öffnet oder verschließt, dadurch gekennzeichnet, daß sich oberhalb der Eintrittsöffnung (25) der Druckmittelleitung (24) zum Zwecke der Überlagerung dieser Eintrittsöffnung mit Öl ein zur Atmosphäre hin offenes Ölvorratsgefäß (35) befindet und daß die die Eintrittsöffnung (25) überlagernde Ölmenge so gering ist, daß sie während des Schließvorganges des Saugstutzenventiles (4) im wesentlichen nur der Abdichtung des zwischen dem Kolben (8) und dem Zylinder (9) bestehenden Spaltes dient.

2. Vakuumpumpe nach Anspruch 1, dadurch gekennzeichnet, daß das Spiel zwischen dem Kolben (8) und dem Zylinder (9) so groß gewählt ist, daß nach dem Verschließen des Saugstutzenventils über den vorhandenen Spalt die Belüftung des Pumpenraumes erfolgt.

3. Vakuumpumpe nach Anspruch 1 oder 2, dadurch gekennzeichnet, daß ein Ölkreislauf (11, 13) mit einer gesonderten Ölpumpe (12) vorhanden ist, welcher einen Abschnitt (13) aufweist, in dem ein über den Atmosphärendruck liegender Öldruck herrscht, und daß das Ölvorratsgefäß (35) mit diesem Abschnitt (13) des Ölkreislaufs über eine Drossel (Spalt 36) in Verbindung steht.

4. Vakuumpumpe nach Anspruch 3, dadurch gekennzeichnet, daß die Ölpumpe (12) in an sich bekannter Weise auf der Pumpenwelle angeordnet ist.

5. Vakuumpumpe nach Anspruch 3 oder 4, dadurch gekennzeichnet, daß dem Abschnitt (13) des Ölkreislaufs (11, 13) Steuermittel (22, 23, 31) zur Betätigung des Ventils (27, 28) in Abhängigkeit vom Öldruck zugeordnet sind.

6. Vakuumpumpe nach Anspruch 5, dadurch gekennzeichnet, daß die Steuermittel eine weitere Zylinder-Kolben-Einrichtung (22, 23) umfassen.

7. Vakuumpumpe nach Anspruch 6, dadurch gekennzeichnet, daß auf der einen Seite des Kolbens (23) eine mit dem Abschnitt (13) des Ölkreislaufs (11, 13) in Verbindung stehende Leitung (21) und auf der anderen Seite des Kolbens (23) die Druckmittelleitung (24) in den Zylinder (22) münden.

8. Vakuumpumpe nach Anspruch 7, dadurch gekennzeichnet, daß die Eintrittsöffnung (25) der Druckmittelleitung (24) einen Ventilsitz (26, 27) bildet, dem ein mit dem Kolben (23) verbundenes Verschlußglied (28, 29) zugeordnet ist.

9. Vakuumpumpe nach Anspruch 8, dadurch gekennzeichnet, daß das Verschlußglied ein in den Kolben (23) einschraubbarer Ansatz (29) ist.

10. Vakuumpumpe nach einem der Ansprüche 7 bis 9, dadurch gekennzeichnet, daß der Kolben (23) unter der Wirkung einer Feder (31) steht, deren Kraft dem Öldruck auf der anderen Seite des Kolbens (23) entgegengerichtet ist.

11. Vakuumpumpe nach Anspruch 3 oder 4 und einem der Ansprüche 5 bis 10, dadurch gekennzeichnet, daß auf der der Einmündung der Leitung (21) gegenüberliegenden Seite des Kolbens (23) das zur Atmosphäre hin offene Ölvorratsgefäß (35) an den Zylinder (22) angeschlossen ist und daß der zwischen dem Zylinder (22) und dem Kolben (23) bestehende Spalt (36) so groß gewählt ist, daß während des Betriebs der Vakuumpumpe ein kontinuierlicher Ölstrom durch den Spalt (36) aufrechterhalten wird.

12. Verfahren zum Betrieb einer Vakuumpumpe mit einem in Abhängigkeit vom Betriebszustand der Pumpe arbeitenden Saugstutzenventil (4), das ein mit dem Kolben (8) einer Zylinder-Kolben-Einrichtung (8, 9) verbundenes Verschlußelement (7) aufweist, wobei zur Betätigung des Ventiis (4) dem Zylinder (9) ein Druckmittel zugeführt wird, dadurch gekennzeichnet, daß dem Zylinder (9) zunächst Öl zum Zwecke der Abdichtung und danach Luft als Druckmittel zugeführt werden.

## Claims

1. A vacuum pump with a suction branch valve (4), which comprises a closure element (7) connected to the piston (8) of a piston-and-cylinder arrangement (8, 9), one end of a pressure-medium line (24) discharging into the cylinder (9), and a valve (27, 28) being associated with the other end of said line, which valve opens or closes the pressure-medium line (24) in dependence upon the operating condition of the pump, characterized in that, above the outlet opening (25) of the pressure-medium line (24) and for the purpose of superposing oil on this inlet opening, there is provided an oil-supply vessel (35) which is open to the atmosphere, and in that the quantity of oil superposed on the inlet opening (25) is so small that, during the closing operation of the suction branch valve (4), the oil serves mainly only to seal the gap existing between the piston (8) and the cylinder (9).

2. A vacuum pump according to Claim 1, characterized in that the clearance between the piston (8) and the cylinder (9) is so selected that after the suction branch valve closes, air is removed from the pump chamber through the gap present.

3. A vacuum pump according to Claim 1 or 2, characterized in that an oil-circulation path (11, 13) having a separate oil pump (12) is present, which circulation path comprises a portion (13) in which an oil pressure higher than atmospheric pressure obtains, and in that the oilsupply vessel (35) communicates with a portion (13) of the oil-circulation path through a throttle (gap 36).

4. A vacuum pump according to Claim 3, characterized in that the oil pump (12) is arranged on the pump shaft in the known manner.

5. A vacuum pump according to Claim 3 or 4, characterized in that control means (22, 23, 31) for actuating the valve (27, 28) in dependence upon the oil pressure are associated with the portion (13) of the oil circulation path (11, 13).

6. A vacuum pump according to Claim 5, characterized in that the control means comprise a further piston-and-cylinder unit (22, 23).

7. A vacuum pump according to Claim 6, characterized in that a line (21) communicating with the portion (13) of the oil circulation path (11, 13) discharges at one side of the piston (23), and the pressure-medium line (24) discharges into the cylinder (22) at the other side of the piston (23).

8. A vacuum pump according to Claim 7, characterized in that the inlet opening (25) of the pressure-medium line (24) forms a valve seat (26, 27), with which is associated a closure member (28, 29) connected to the piston (23).

9. A vacuum pump according to Claim 8, characterized in that the closure member is an attachment (29) which can be screwed into the piston (23).

10. A vacuum pump according to any one of Claims 7 to 9, characterized in that the piston (23) is acted upon by a spring (31), the force of which opposes the oil pressure at the other side of the piston (23).

11. A vacuum pump according to Claim 3 or 4 or any one of Claims 5 to 10, characterized in that, at that side of the piston (23) disposed opposite the mouth of the line (21), the oil-supply vessel (35), open to the atmosphere, is connected to the cylinder (22), and in that the gap (36) between the cylinder (22) and the piston (23) is of sufficient size to maintain a continuous stream of oil through the gap (36) during operation of the vacuum pump.

12. A method of operating a vacuum pump with a suction branch valve (4), operating in dependence of the operating condition of the pump, which valve comprises a closure member (7) connected to the piston (8) of a piston-and-cylinder unit (8, 9), wherein, for the purpose of actuating the valve (4), a pressure medium is passed to the cylinder (9), characterized in that first oil is passed to the cylinder (9) for the purpose of achieving the seal and then air constituting the pressure medium.

## Revendications

1. Pompe à vide comprenant une soupape de tubulure d'aspiration (4) qui présente un élément obturateur (7) relié au piston (8) d'un dispositif à piston et cylindre, l'une des extrémités d'une conduite de fluide sous pression (4) débouchant dans le cylindre (9), tandis qu'à l'autre extrémité de cette conduite, est associée une soupape (27, 28) qui ouvre ou ferme la conduite de fluide sous pression (24) en fonction de l'état de fonctionnement de la pompe, caractérisée en ce qu'un réservoir d'huile (35) ouvert sur l'atmosphère est prévu au-dessus du niveau de l'ouverture d'entrée (25) de la conduite de fluide sous pression (24), pour recouvrir cette ouverture d'entrée d'une certaine quantité d'huile, et en ce que la quantité d'huile qui recouvre l'ouverture d'entrée (25) est suffisamment petite pour ne pouvoir servir sensiblement qu'à fermer à joint étanche la fente existant entre le piston (8) et le cylindre (9), pendant le mouvement de fermeture de la soupape de la tubulure d'aspiration (4).

2. Pompe à vide selon la revendication 1, caractérisée en ce que le jeu entre le piston (8) et le cylindre (9) est choisi suffisamment grand pour qu'après la fermeture de la soupape de tubulure d'aspiration, il se produise une mise à l'atmosphère de la chambre de la pompe à travers la fente existente.

3. Pompe à vide selon la revendication 1 ou 2, caractérisée en ce qu'elle comprend un circuit d'huile (11, 13) équipé d'une pompe à huile distincte (12) et qui comprend un segment (13) dans lequel règne une pression d'huile supérieure à la pression atmosphérique et en ce que le réservoir d'huile (35) est en communication avec ce segment (13) du circuit d'huile par l'intermédiaire d'un étranglement (fente 36).

4. Pompe à vide selon la revendication 3, caractérisée en ce que la pompe à huile (12) est montée d'une façon connue sur l'arbre de la pompe.

5. Pompe à vide selon la revendication 3 ou 4, caractérisée en ce qu'au segment (13) du circuit d'huile (11, 13), sont associés des moyens de commande (22, 23, 31) destinés à actionner la soupape (27, 28) en fonction de la pression d'huile.

6. Pompe à vide selon la revendication 5, caractérisée en ce que les moyens de commande comprennent un dispositif à piston et cylindre supplémentaire (22, 23).

7. Pompe à vide selon la revendication 6, caractérisée en ce qu'une conduite (21) qui est en communication avec le segment (13) du circuit d'huile (11, 13) débouche dans le cylindre (22) d'un côté du piston (23) et que la conduite de fluide sous pression (24) débouche dans ce cylindre (22) de l'autre côté du piston (23).

8. Pompe à vide (7), caractérisée en ce que l'ouverture d'entrée (25) de la conduite de fluide sous pression (24) forme un siège de soupape (26, 27) auquel est associé un organe obturateur (28, 29) lié au piston (23).

9. Pompe à vide selon la revendication 8, caractérisée en ce que l'organe obturateur est un prolongateur (29) qui se visse dans le piston (23).

10. Pompe à vide selon l'une des revendications 7 à 9, caractérisée en ce que le piston (23) est soumis à l'action d'un ressort (31) dont la force est dirigée en sens inverse de la pression d'huile appliquée sur l'autre face du piston (23).

11. Pompe à vide selon la revendication 3 ou la revendication 4 et l'une des revendications 5 à 10, caractérisée en ce que le réservoir d'huile (35) ouvert sur l'atmosphère est raccordé au cylindre (22) sur le côté du piston (23) qui est à l'opposé du débouché de la conduite (21) et en ce que la fente (36) qui subsiste entre le cylindre (22) et le piston (23) est choisie suffisamment grande pour que, pendant le fonctionnement de la pompe à vide, un courant d'huile circule en continu à travers la fente (36).

12. Procédé de conduite d'une pompe à vide comprenant une soupape de tubulure d'aspiration (4) qui travaille en fonction de l'état de fonctionnement de la pompe, qui comprend un élément obturateur (7) lié au piston (8) d'un dispositif à cylindre et piston (8, 9) et dans laquelle un fluide sous pression est envoyé au cylindre (9) pour actionnèr la soupape (4), caractérisé en ce qu'au cylindre (9) on achemine tout d'abord de l'huile pour assurer l'étanchéité, ensuite de l'air qui joue le rôle de fluide sous pression.
